# EUROPÄISCHE PATENTSCHRIFT

(11) **EP 0 654 769 B1**
(45) Veröffentlichungstag und Bekanntmachung des Hinweises auf die Patenterteilung: **26.04.2000**
(21) Anmeldenummer: 94118101.8
(22) Anmeldetag: 17.11.1994
(51) Int. Cl.: G08B 13/22

(54) **Vorrichtung zum Scharfschalten einer Funkalarmanlage**
Device for arming a radio alarm system
Dispositif pour la mise en veille d'un système radio d'alarme

(30) Priorität: 18.11.1993 DE 4339318
(43) Veröffentlichungstag der Anmeldung: 24.05.1995
(73) Patentinhaber: GRUNDIG Aktiengesellschaft, 90762 Fürth (DE)
(72) Erfinder: Pechmann, Reiner, Grundig E.M.V., D-90748 Fürth (DE)

(56) Entgegenhaltungen:
- EP-A- 0 222 194
- EP-A- 0 462 442
- US-A- 4 543 568
- US-A- 4 818 971
- US-A- 4 903 010
- PROCEEDINGS CARNAHAN CONFERENCE ON CRIME COUNTERMEASURES, 8. April 1977, LEXINGTON Seiten 45 - 50 R. PERRAM 'TECHNOLOGY DEVELOPMENTS FOR LOW COST RESIDENTIAL ALARM SYSTEMS'

## Beschreibung

Die Erfindung betrifft eine Vorrichtung zum Scharfschalten einer Funkalarmanlage nach dem Oberbegriff des Anspruches 1.

Alarmanlagen bestehen in der Regel aus einer Meldezentrale und einer Vielzahl von Meldern, die den zu schützenden Bereich, beispielsweise Gebäude oder Wohnungen, überwachen. Die Melder kann man dabei in zwei Gruppen einteilen. Die erste Gruppe enthält Melder zur Außenhautsicherung, d.h. Melder die ein unbefugtes Eindringen in den zu überwachenden Bereich erkennen sollen. Die zweite Gruppe enthält Melder, beispielsweise Bewegungsdetektoren, die den unbefugten Aufenthalt von Personen in den überwachten Räumen erkennen können.

Zum Scharfschalten der Alarmanlage ist es bei Funkalarmanlagen bekannt, einen Funksender vorzusehen, der durch ein oder mehrere verschiedene Funksignale, die definierte Datentelegramme enthalten, der Meldezentrale mitteilt, daß die Alarmanlage oder Teile davon scharfgeschaltet werden.

Der Nachteil derartiger Funksender ist, daß der Bediener eine separate Eingabevorrichtung bedienen muß, um die Alarmanlage scharfzuschalten. Somit ergeben sich häufig Fehler bei der Bedienung, indem beispielsweise die falsche Gruppe von Meldern scharfgeschaltet wird oder die Scharfschaltung der Alarmanlage ganz vergessen wird.

Aus der europäischen Offenlegungsschrift EP-A1-0 222 194 ist eine Scharf-/Unscharf-Schalteinrichtung für eine Einbruchmeldeanlage bekannt, bei der an der Abschlußtür eines überwachten Bereiches ein Blockschloß und ein Riegelschloß angeordnet sind, wobei das Blockschloß eine Schalteinrichtung, eine elektromechanische Sperrvorrichtung und einen Riegelschalter enthält. Die elektromechanische Sperrvorrichtung und der Riegelschalter sind in der bekannten Einrichtung im Türrahmen hinter dem Schließblech oder innerhalb des Schließkastens angeordnet und elektrisch mit der Meldezentrale verbunden. Das Blockschloß ist so ausgebildet, daß die elektromechanische Sperrvorrichtung die Bewegung des Riegels des Türschlosses in Abhängigkeit von der Schließbereitschaft bzw. der Unscharfschaltfreigabe der Einbruchmeldeanlage freigibt oder verhindert. Wenn keine Schließbereitschaft gegeben ist, wird durch die elektromechanische Sperrvorrichtung das Verriegeln der Tür verhindert. Auf diese Weise wird der Bediener automatisch darauf aufmerksam gemacht, daß die Alarmanlage nicht scharfgeschaltet wurde bzw. werden kann.

Aus der europäischen Patentanmeldung EP-A1-0 462 442 ist ein Verfahren zum Verhindern des Scharfsschaltens einer Einbruchmeldeanlage bekannt, bei der ebenfalls am Abschluß eines Überwachungsbereiches ein Blockschloßelement angeordnet ist. Die einzelnen Melder der Alarmanlage sowie das oder die Blockschloßelemente sind über eine Meldeprimärleitung mit einer Zentrale verbunden und alle angeschlossenen Elemente können nahezu gleichzeitig Meldesignale mithören und abgeben. Jeder Melder kann ein Signal abgeben, das verhindert, daß die Alarmanlage scharfgeschaltet wird, wenn beispielsweise ein Fenster nicht geschlossen wurde. Im anderen Fall wird die Alarmanlage automatisch bei Verlassen des Überwachungsbereiches mit Schließen des Blockschloßelementes scharfgeschaltet. Dieses Verfahren weist aber den Nachteil auf, daß mit dem Blockschloß automatisch alle Melder scharfgeschaltet werden, eine Unterscheidung zwischen Innenraumüberwachung und Außenhautüberwachung ist dort nicht vorgesehen.

Aus der US4 818 971 ist eine Alarmanlage bekannt welche erkennt, ob eine Tür von innen oder von außen geschlosssen wird. Wird die Tür von außen abgeschlossen, so wird die Alarmanlage für den Innenbereich und den Außenbereich scharfgeschaltet. Wird die Tür von innen abgeschlossen, so wird lediglich die Alarmanlage für den Innenbereich aktiviert.
Die Aktivierung der Alarmanlage und die Auswahl der zu aktivierenden Bereiche erfolgt automatisch. Dazu sind im Zylinderschloß der Tür Schalter angeordnet, welche erkennen, ob die Tür von innen oder von außen abgeschlossen wird. Der Nutzer kann diese Einstellungen nicht verändern.

Der Erfindung liegt die Aufgabe zugrunde, eine Vorrichtung zum Scharfschalten einer Funkalarmanlage anzugeben, bei der der Bediener auf einfache und sichere Art die Alarmanlage scharfschalten kann.

Diese Aufgabe wird ausgehend von einer Vorrichtung nach dem Oberbegriff des Anspruches 1 durch die kennzeichnenden Merkmale des Anspruches 1 gelöst.
Vorteilhafte Ausgestaltungen der Erfindung sind in den abhängigen Ansprüchen angegeben.

Gemäß der Erfindung ist die Zusatzschließeinrichtung, die an der Abschlußtür eines Überwachungsbereiches angeordnet ist, mit einer Funksendeeinheit zur Funkverbindung mit der Meldezentrale verbunden. Beim Abschließen der Zusatzschließeinrichtung werden über die Funkverbindung automatisch alle Melder, die zur Außenhautsicherung dienen, scharfgeschaltet. Auf diese Weise wird sichergestellt, daß bei Verlassen des Überwachungsbereiches oder beim Verschließen der Zusatzschließeinrichtung von Innen zwangsläufig die Außenhautsicherung, die verhindern soll, daß Unbefugte den Überwachungsbereich betreten, in Betrieb genommen wird.
Die erfindungsgemäße Vorrichtung enthält weiterhin einen Taster oder Schalter, der vorzugsweise seitlich an der Zusatzschließeinrichtung oder der Funksendeeinheit angeordnet ist und so ausgeführt ist, daß nur bei geöffneter Zusatzschließeinrichtung der Schaltzustand verändert werden kann. Bei geändertem Schaltzustand des Schalters oder Tasters und nachfolgendem Schließen der Zusatzschließeinrichtung werden alle Melder scharfgeschaltet. Somit wird auf vorteilhafte Weise erreicht, daß sowohl die Außenhautsicherung als auch die Innenraumüberwachung aktiviert wird, wenn der Benutzer den zu überwachenden Bereich verläßt. Durch die seitliche Anbringung des Schalters oder Tasters und der Blockierung des Schaltzustandes bei geschlossener Zusatzschließeinrichtung wird ferner erreicht, daß ein unbeabsichtiges Aktivieren der Innenraumüberwachung vermieden wird, wenn beispielsweise der Benutzer sich im überwachten Bereich aufhält und nur die Außenhautsicherung aktivieren will.

Gemäß einer vorteilhaften Ausgestaltung der Erfindung ist in der Zusatzschließeinrichtung oder der Funksendeeinheit ein Detektor angeordnet, der feststellt, ob die Abschlußtür geschlossen oder offen ist. Die Funksendeeinheit sendet erst dann ein Scharfschaltsignal an die Meldezentrale, wenn die Abschlußtür und die Zusatzschließeinrichtung geschlossen ist. Auf diese Weise wird erreicht, daß die Alarmanlage nur scharfgeschaltet werden kann, wenn die Abschlußtür geschlossen ist.

Der Detektor besteht in vorteilhafter Weise aus einem Magnetkontakt, der in der Funksendeinheit oder in der Zusatzschließeinrichtung angeordnet ist und einem Magneten, der am Rahmen der Abschlußtür angeordnet ist.
Durch den Magnetkontakt wird ein Schalter angesteuert, der den geschlossenen oder offenen Zustand der Abschlußtür angibt.

Gemäß einer weiteren vorteilhaften Ausgestaltung der Erfindung enthält die Alarmanlage mehrere Zusatzschließeinrichtungen, die an Fenstern und Türen des Überwachungsbereiches angeordnet sind und die Meldezentrale ist so ausgelegt, daß sie bei Empfang eines Scharfschaltsignales von einer Zusitzschließeinrichtung die Zustände der übrigen Zusatzschließeinrichtungen kontrolliert und die Alarmanlage nur dann scharfschaltet, wenn alle Zusatzschließeinrichtungen geschlossen sind.
Somit wird sichergestellt, daß die Alarmanlage nur scharfgeschlatet werden kann, wenn alle Zugänge zum Überwachungsbereich verschlossen sind.

Gemäß einer weiteren vorteilhaften Ausgestaltung der Erfindung enthalten die Zusatzschließeinrichtungen optische oder akustische Anzeigeeinheiten, die dem Benutzer angeben, daß die Alarmanlage nicht scharfgeschaltet werden kann.
Auf diese Weise wird der Benutzer darauf hingewiesen, daß nicht alle Zugänge zum Überwachungsbereich ordnungsgemäß verriegelt sind.

Im folgenden wird die Erfindung an Hand der Figur erläutert.
Diese Figur zeigt eine Zusatzschließeinrichtung 2, 3 bestehend aus einem an einer Abschlußtür angebrachten Schließmechanismus 2 mit einem Riegel 21, der über einen Schließmechanismus 22 geöffnet oder geschlossen werden kann, und einer Falle 3, in die der Riegel 21 beim Verschließen eingeführt wird.

Die Zusatzschließeinrichtung 2, 3 ist mit einer Funksendeeinheit 4 verbunden, die den Zustand des Schließmechanismus 2 (geöffnet oder geschlossen) an die Meldezentrale 1 sendet. Die Funksendeeinheit 4 enthält einen Taster oder Schalter 6, der vorzugsweise seitlich angebracht und so ausgeführt ist, das er seinen Schaltzustand nur ändern kann, wenn der Schließmechanismus 2 geöffnet, d.h. der Riegel 21 nicht in die Falle 3 eingeführt ist. Die seitliche Anbringung des Schalters oder Tasters 6 bietet den Vorteil, daß er bei geschlossener Abschlußtür schwer zugänglich ist und somit nicht versehentlich betätigt werden kann.

Der Schalter oder Taster 6 hat die Funktion, daß er bei Verlassen des Überwachungsbereiches betätigt wird und ein nachfolgendes Schließen der Zusatzschließeinrichtung bewirkt, daß über die Funksendeeinheit ein Scharfschaltsignal an die Meldezentrale 1 gesendet wird, das alle Melder scharfschaltet. Wird dieser Taster oder Schalter bei Verschließen der Zusatzschließeinrichtung nicht betätigt, dann wird über die Funksendeeinheit ein Scharfschaltsignal gesendet, das nur die Außenhautüberwachung aktiviert.

An der Funksendeeinheit 4 ist weiterhin ein Detektor 5, 51, bestehend aus einem Magnetschalter 5 und einem Magneten 51, angeordnet, der den Zustand der Abschlußtür (geöffnet oder geschlossen) überwacht. Mit diesem Detektor wird überwacht, ob bei geschlossener Zusatzschließeinrichtung auch die Abschlußtür geschlossen ist. Damit kann verhindert werden, daß die Alarmanlage scharfgeschaltet wird, wenn die Abschlußtür nicht geschlossen ist.
Die Funksendeeinheit 4 enthält weiterhin eine optische oder akustische Anzeigeeinheit 7, die angibt, ob bei Abschließen der Zusatzschließeinrichtung die Alarmanlage scharfgeschaltet wurde oder nicht.

Der Detektor 5, 51 und die Anzeigeeinheit 7 sind im Ausführungsbeispiel der Figur in der Funksendeeinheit 4 angeordnet. Eine Anordnung des Detektors 5, 51 und/oder der Anzeigeeinheit 7 in der Zusatzschließeinrichtung 2, 3 ist ebenso denkbar.

## Patentansprüche

1. Vorrichtung zum Scharfschalten einer Funkalarmanlage mit einer Meldezentrale (1), einer Mehrzahl von Meldern, wobei diese Melder in zwei Gruppen aufgeteilt sind und die erste Gruppe Melder zur Außenhautsicherung und die zweite Gruppe Melder zur Innenraumüberwachung umfaßt, und einer Zusatzschließeinrichtung (2, 3), die an einer Abschlußtür eines Überwachungsbereiches angeordnet ist,
**dadurch gekennzeichnet**, daß
- die Zusatzschließeinrichtung (2, 3) mit einer Funksendeeinheit (4) zur Funkverbindung mit der Meldezentrale verbunden ist und bei Abschließen der Zusatzschließeinrichtung (2, 3) die Melder zur Außenhautsicherung Scharfgeschaltet werden,
- an der Zusatzschließeinrichtung (2, 3) oder an der Funksendeeinheit (4) ein Taster oder Schalter (6) angeordnet ist, der so ausgeführt ist, daß nur bei geöffneter Zusatzschließeinrichtung (2, 3) der Schaltzustand geändert werden kann, und
- bei geändertem Schaltzustand des Schalters oder Tasters (6) und nachfolgendem Schließen der Zusatzschließeinrichtung (2, 3) alle Melder scharfgeschaltet werden.

2. Vorrichtung nach Anspruch 1,
**dadurch gekennzeichnet**, daß
in der Zusatzschließeinrichtung (2, 3) oder der Funksendeeinheit (4) ein Detektor (5, 51) angeordnet ist, der feststellt, ob die Abschlußtür geschlossen ist, und die Funksendeeinheit (4) ein Scharfschaltsignal erst dann sendet, wenn die Abschlußtür und die Zusatzschließeinrichtung (2, 3) geschlossen sind.

3. Vorrichtung nach Anspruch 2,
**dadurch gekennzeichnet**, daß
der Detektor (5, 51) aus einem Magnetkontakt (5), der in der Funksendeeinheit (4) oder in der Zusatzschließeinrichtung (2, 3) angeordnet ist, und einem Magneten (51), der am Rahmen der Abschlußtür angeordnet ist, besteht.

4. Vorrichtung nach einem der Ansprüche 1 bis 3,
**dadurch gekennzeichnet**, daß
sie mehrere Zusatzschließeinrichtungen (2, 3) enthält, die an Fenstern und Türen des Überwachungsbereiches angeordnet sind und die Meldezentrale (1) so ausgelegt ist, daß sie bei Empfang eines Scharfschaltsignales von einer Zusatzschließeinrichtung (2, 3) die Zustände der übrigen ZuSatzschließeinrichtungen kontrolliert und die Alarmanlage nur dann scharfschaltet, wenn alle Zusatzschließeinrichtungen geschlossen sind.

5. Vorrichtung nach einem der Ansprüche 1 bis 4,
**dadurch gekennzeichnet**, daß
die Zusatzschließeinrichtungen (2, 3) optische oder akustische Anzeigeeinheiten (7) enthalten, die dem Benutzer anzeigen, ob die Alarmanlage scharfgeschaltet wurde oder werden kann.

## Claims

1. Device for setting a radio alarm system, having a control centre (1), a plurality of detectors, said detectors being divided into two groups, the first group comprising perimeter security detectors and the second group comprising internal surveillance detectors, and an additional closure device (2, 3) which is disposed on a terminal door of a surveillance area, characterized in that
- the additional closure device (2, 3) is connected to a radio transmitting unit (4) for radio connection with the control centre and if the additional closure device (2, 3) is closed, the perimeter security detectors are set,
- there is disposed at the additional closure device (2, 3) or at the radio transmitting unit (4), a feeler or switch (6) which is designed in such a way that the switch status can be changed only with the additional closure device (2, 3) opened, and
- if the switch status of the switch or feeler (6) is changed and the additional closure device (2, 3) is subsequently closed, all the detectors are set.

2. Device according to Claim 1, characterized in that there is disposed in the additional closure device (2, 3) or the radio transmitting unit (4) a detector (5, 51) which determines whether the terminal door is closed, and the radio transmitting unit (4) transmits a setting signal only if the terminal door and the additional closure device (2, 3) are closed.

3. Device according to Claim 2, characterized in that the detector (5, 51) comprises a magnetic contact (5) that is disposed in the radio transmitting unit (4) or in the additional closure device (2, 3), and a magnet (51) that is disposed on the frame of the terminal door.

4. Device according to one of Claims 1 to 3,
characterized in that it contains a plurality of additional closure devices (2, 3) that are disposed on windows and doors of the surveillance area and the control centre (1) is designed in such a way that, if a setting signal is received from an additional closure device (2, 3), it monitors the statuses of the remaining additional closure devices and sets the alarm system only if all the additional closure devices are closed.

5. Device according to one of Claims 1 to 4,
characterized in that the additional closure devices (2, 3) contain visual or audible indicating units (7) that indicate to the user whether the alarm system has been set or can be set.

## Revendications

1. Dispositif pour armer une installation d'alarme radio comportant un central de signalisation (1), une multiplicité de transmetteurs, qui sont répartis en deux groupes, le premier groupe comprenant des transmetteurs pour la sécurité de l'enceinte extérieure et le second groupe comprenant des transmetteurs servant à contrôler des pièces intérieures, et un dispositif de fermeture supplémentaire (2,3), qui est disposé sur la porte terminale d'une zone de contrôle, caractérisé en ce que
- le dispositif de fermeture supplémentaire (2,3) est relié à une unité d'émission radio (4) servant à réaliser la liaison radio avec le central de signalisation et, lors de la fermeture du dispositif de fermeture supplémentaire (2,3), les transmetteurs sont armés pour assurer la protection de l'enceinte extérieure,
- sur le dispositif de fermeture supplémentaire (2,3) ou sur l'unité d'émission radio (4) est disposée un bouton ou un commutateur (6), qui est agencé de telle sorte que l'état de commutation peut être modifié une fois lorsque le dispositif de fermeture supplémentaire (2,3) est ouvert, et
- lorsque l'état de commutation du commutateur ou du bouton (6) est modifié et lors de la fermeture ultérieure du dispositif de fermeture supplémentaire (2,3), tous les transmetteurs sont armés.

2. Dispositif selon la revendication 1, caractérisé en ce que dans le dispositif de fermeture supplémentaire (2,3) ou dans l'unité d'émission radio (4) est disposé un détecteur (5,51), qui détermine si la porte terminale est fermée, et que l'unité d'émission radio (4) émet un signal d'armement uniquement lorsque la porte terminale et le dispositif de fermeture supplémentaire (2,3) sont fermés.

3. Dispositif selon la revendication 2, caractérisé en ce que le détecteur (5,51) est constitué par un contact magnétique (5), qui est disposé dans l'unité d'émission radio (4) ou dans le dispositif de fermeture supplémentaire (2,3), et par un élément (51), qui est disposé sur le cadre de la porte terminale.

4. Dispositif selon l'une des revendications 1 à 3, caractérisé en ce qu'il contient plusieurs dispositifs de fermeture supplémentaires (2,3), qui sont disposés sur des fenêtres et des portes de la zone de contrôle et que le central de signalisation (1) est agencé de telle sorte que lors de la réception d'un signal d'armement provenant du dispositif de fermeture supplémentaire (2,3), il contrôle les états des autres dispositifs de fermeture supplémentaires et arme l'installation d'alarme uniquement lorsque tous les dispositifs de fermeture supplémentaires sont fermés.

5. Dispositif selon l'une des revendications 1 à 4, caractérisé en ce que les dispositifs de fermeture supplémentaires (2,3) contiennent les unités d'indication optique ou acoustique (7), qui indiquent à l'utilisateur si l'installation d'alarme a été armée ou peut être armée.
